# EUROPÄISCHE PATENTSCHRIFT

(11) **EP 3 946 772 B1**
(45) Veröffentlichungstag und Bekanntmachung des Hinweises auf die Patenterteilung: **22.03.2023**
(21) Anmeldenummer: 20700748.5
(22) Anmeldetag: 21.01.2020
(51) Int. Cl.: B21C 47/04, B21C 47/24, B21C 47/26, B21C 51/00

(54) **VERFAHREN ZUM VERMEIDEN VON FORMÄNDERUNGEN BEI METALLBUNDEN, INSBESONDERE ZUM VERMEIDEN EINES KOLLABIERENS VON FRISCH GEWICKELTEN WARMBUNDEN**
METHOD FOR AVOIDING SHAPE CHANGES IN METAL COILS, IN PARTICULAR FOR PREVENTING COLLAPSE OF FRESHLY COILED WARM COILS
PROCÉDÉ PERMETTANT D'ÉVITER LES CHANGEMENTS DE FORME DES BOBINES MÉTALLIQUES, EN PARTICULIER PERMETTANT D'ÉVITER UN EFFONDREMENT DES BOBINES CHAUDES FRAÎCHEMENT ENROULÉES

(30) Priorität: 26.03.2019 EP 19165076
(43) Veröffentlichungstag der Anmeldung: 09.02.2022
(73) Patentinhaber: Primetals Technologies Austria GmbH, 4031 Linz (AT)
(72) Erfinder: HOFER, Roland, 4204 Reichenau im Muehlkreis (AT); PICHLER, Lukas, 4040 Linz (AT); SALZMANN, Christoph, 4040 Linz (AT); SEILINGER, Alois, 4040 Linz (AT); SILBERMANN, Olaf, 4020 Linz (AT)
(74) Vertreter: Metals@Linz
(86) Internationale Anmeldenummer: PCT/EP2020/051402
(87) Internationale Veröffentlichungsnummer: WO 2020/192980

(56) Entgegenhaltungen:
- JP-A- 2010 207 836
- KR-A- 20120 121 518
- KR-B1- 101 036 318
- KR-B1- 101 420 629
- US-A- 4 271 959

## Beschreibung

Die Erfindung betrifft ein Verfahren zum Vermeiden von Formänderungen bei Metallbunden, insbesondere zum Vermeiden eines Kollabierens von frisch gewickelten Warmbunden, was bzw. welches Kollabieren beispielsweise bei der Herstellung von Stahlerzeugnissen, wie Metallbändern, in Warmwalzwerken bzw. Warmwalzstraßen auftreten kann.

In der Stahlherstellung gibt es einen Trend zur Erzeugung immer hoch-, höher- und höchstfester Stahlgüten, so auch in der Herstellung von Metallbändern.

Dieser Trend erfordert auch erhöhte Anforderungen im Erzeugungsprozess von Stahlerzeugnissen mit solchen Stahlgüten, speziell beim Warmwalzen von diesen Stahlerzeugnissen in Warmwalzwerken/Warmwalzstraßen.

Bedingt nämlich durch die immer hoch-, höher- und höchstfesten Stahlgüten kann eine Phasenumwandlung des Stahlerzeugnisses, beispielsweise von Austenit zu Ferrit, nicht nur in einer Kühlstrecke eines Warmwalzwerkes, sondern auch - nachfolgend der Kühlstrecke - in einer Haspel (, in welcher das Stahl-/Metallband einem Walzschritt/Walzvorgang nachfolgend - frisch gewickelten - zu einem Warmbund bzw. Coil gewickelt wird), bei einem Transport - des frisch gewickelten und von der Haspel abgezogenen (und gegebenenfalls auch schon gebundenen) Warmbundes - zu einem Bundlager oder in einem Bundlager eines Warmwalzwerkes (, in welchem der frisch gewickelte Warmbund gelagert wird,) auftreten ("verzögerte Phasenumwandlung"), insbesondere bei solchen Güten, die in weiterer Folge noch kaltgewalzt werden.

Phasenumwandlungen im Erzeugnis, wie dem Metallbund bzw. dem frisch gewickelten Warmbund, führen wiederum zu dortigen Volumenänderungen und Formänderungen/-abweichungen ("Kollabieren"), welche unerwünscht sind und/oder was zu gravierenden Problemen, insbesondere beim Bundtransport und in Weiterverarbeitungsanlagen (beispielsweise dort bei einem Aufziehen auf einem Abhaspeldorn), führen kann. Eine besondere Form dieses Kollabierens bei einem Stahlerzeugnis ist ein sogenanntes "Ovalisieren", bei welchem - hier bei einem Metall-/Warmbund bzw. Coil - eine Formänderung/-abweichung von einer ausgangs (annähernd) runden Form hin zu einer ovalen Form erfolgt.

Bei Metallbändern mit solchen speziellen Stahlgüten, z.B. hochkohligen Stählen, pressgehärteten Stählen oder Mehrphasenstählen, bzw. bei der Herstellung von solchen Metallbändern kann es so insbesondere beim Haspeln oder während des Bundtransports, wo das Metallband als (gewickelter) Bund bzw. Coil vorliegt, zu der verzögerter Phasenumwandlung und so zu der Volumenänderung bzw. Formänderung beim Erzeugnis bzw. Bund/Coil, d. h. dem (unerwünschten) Kollabieren bzw. Ovalisieren, kommen.

Aus der EP 1 683 588 B1 ist eine Vorrichtung zum Transport von im Anschluss an Walzvorgänge durch Aufwickeln von gewalzten Metallbändern erzeugten, sehr schweren Metallbandbunden bekannt. Diese Vorrichtung umfasst in einem Umlaufsystem eingesetzte Paletten und diese weiter fördernden Rollgänge. Eine Palette besteht dabei aus voneinander beabstandete Längsträger und einem diese überbrückenden Bund-Tragsattel, der gegenüberliegende, einen Stützwinkel einschließende Auflager aufweist.

Um trotz der sich kumulierenden Einflüsse von Last und Hitze ein betriebssicheres Transportsystem zu ermöglichen, ist die Palette zum Transport eines Bundes mit einer unter Last und Wärmeeinfluss vorberechneten vertikale und horizontale Verformung ausgleichenden Konturierungen zumindest ihrer Längsträger ausgebildet.

Aus der KR101695986 B1 ist eine weitere Vorrichtung zum Transport von Metallbunden, d. h. ein sogenannter "coil car", bekannt. Um einen Metallbund auf der Transportvorrichtung in eine gewünschte Position zu bringen, sind auf der Transportvorrichtung rotierbare Auflagerollen vorgesehen, durch welche ein aufliegender Metallbund in die gewünschte Position gedreht werden kann.

Auch die EP 2 629 899 B1 beschreibt eine Vorrichtung zum Transport von Metallbunden. Diese sieht einen "festen", mit Hitzeschildern versehenen Bund/Tragsattel auf der Vorrichtung vor, auf welchem der Metallbund beim Transport abgelegt wird.

Aus der US 4,271,959 A, welche die Basis für den Oberbegriff des Anspruchs 1 bildet, ist eine auf dem Hubbalkenprinzip beruhende Vorrichtung zum Abtransport von frisch gewickelten Warmbunden vom Auslaufhaspel eines Warmwalzwerkes bekannt. Während des Transports mittels einer Vielzahl von beweglichen, aber ortsfesten mechanischen Aktuatoren werden die Bunde bei jeder Hubbewegung auch um einen gewissen Winkelbetrag um ihre Längsachse rotiert. Zwar wird dadurch einer Verformung der Bunde erfolgreich entgegengewirkt, jedoch ist für eine größere Transportdistanz eine entsprechend hohe Anzahl von Einzelhüben notwendig, was zu Beschädigungen der Umfangsfläche der Bunde führen kann. Auch ist es möglich, dass ein Bund während des Transportvorganges auf seinem außen anliegenden Bandende zu liegen kommt, was aufgrund des Eigengewichts der Bunde zu mechanischen Eindrücken in den darunterliegenden Wickellagen führen kann.

Die KR 101 036 318 B1 offenbart eine Umsetzvorrichtung für Bunde, mittels welcher eine Formänderung (Ovalisierung) der Bunde rückgängig gemacht werden kann. Ein erstes Förderband mit Auflagevorrichtungen für einzelne Bunde transportiert diese hintereinander zu einer Umhebestation, an der ein einzelner Bund von einem vertikal höhenverstellbaren und lateral verfahrbaren Hubwagen aufgenommen und auf ein zweites, gleichgeartetes Förderband umgesetzt wird. Im Bedarfsfall (Ovalisierung) kann der betreffende Bund während des Umsetzvorganges von dem Hubwagen vorübergehend auf eine Groppe drehabgetriebener Rollen abgesetzt werden, wo er von diesen um 90° gedreht wird, damit die Ovalisierung ausgeglichen wird. Zwar kann mit der offenbarten Erfindung eine bereits bestehende Bundverformung ausgeglichen werden, aufgrund des nur an einer Stelle erfolgenden Drehvorganges ist es jedoch nicht möglich, eine nachteilige Verformung von vornherein zu verhindern bzw. einer solchen während des gesamten Transportvorganges entgegenzuwirken.

Die KR 2012 0121518 A offenbart einen entlang einer Richtung verfahrbaren Transportwagen mit vier Auflagerollen zur Aufnahme eines Warmbundes. Zum Zweck der Drehung eines am Transportwagen befindlichen Bundes sind zumindest zwei einander axial gegenüberliegende Auflagerollen jeweils mit einem am Transportwagen befestigten Antrieb verbunden, wobei die Antriebe synchronisiert werden müssen. Zum abrupten Stoppen des Drehvorganges (z.B. aufgrund einer Notsituation) sind überdies am Transportwagen befestigte Bremsvorrichtungen vorgesehen. Zur Korrektur einer Bundverformung (Ovalisierung) schlägt die KR 101 036 318 B1 vor, den Bund am Transportwagen um 90° zu drehen. Zwar kann mit dem offenbarten Transportwagen einer Ovalisierung eines darauf befindlichen Bundes entgegengewirkt werden, jedoch bedingen die Drehantriebe und Bremsen ein erhöhtes Eigengewicht sowie einen erhöhten Konstruktions- und Energieaufwand für einen Bundtransport.

Die KR 101 420 629 B1 schlägt eine Spreizvorrichtung in Kombination mit einer ortsfesten Bundablagevorrichtung mit drehangetriebenen Auflagerollen vor, auf die ein ovalisierter Bund zunächst abgelegt wird. Die Spreizvorrichtung wird in waagrechter Ausrichtung das Bundauge eingeführt, anschließend werden beide Teile um 90° gedreht. Der ovale Bund sackt aufgrund seines Eigengewichtes in vertikaler Richtung ab, bis die Spreizvorrichtung ein weiteres Zusammensacken blockiert. Eine anschließende Kühlung stabilisiert den dermaßen formkorrigierten Bund, sodass die Spreizvorrichtung kollabiert und wieder aus dem Bundauge entfernt werden kann. Wiederum ist zwar eine Wiederherstellung einer ursprünglich runden Bundform zwar möglich, kann jedoch nicht vorn vorneherein verhindert und auch nur punktuell, also nicht während eines Bundtransports durchgeführt werden.

Die JP 2010 207836 A schlägt zur Verhinderung von Formänderungen von einem Bund mit erhöhter Temperatur einen Transportwagen mit drehangetriebenen Auflagerollen vor, wobei der Bund während des Transportvorganges auf dem Transportwagen mit mindestens 1 Umdrehung pro Minute kontinuierlich gedreht wird und die Drehbewegung mindestens 30 Sekunden vor Übergabe des Bundes an den Haspel der nachfolgenden Bearbeitungsstation gestartet wird. Zwar kann dadurch eine Bunddeformation vermieden werden, jedoch führt die durchgehende kontinuierliche Drehbewegung des Bundes - insbesondere bei längeren Transportvorgängen - zu einer unnötig hohen Abnutzung der Bundaußenfläche.

Der Erfindung liegt die Aufgabe zugrunde, ein Verfahren zur Verfügung zu stellen, mit welchem Probleme bei der Herstellung von Metallbunden, insbesondere Probleme bei frisch gewickelten (Warm-)Bunden, vermieden werden können bzw. im Speziellen ein Kollabieren bzw. Ovalisieren bei frisch gewickelten (Warm-)Bunden vermieden werden kann. Insbesondere sollen die Nachteile bekannter Lösungen vermieden und Bewegungen des Bundes möglichst sparsam eingesetzt werden, um unnötige Beschädigungen der Bundoberfläche möglichst zu verhindern.

Diese Aufgabe wird gelöst durch Verfahren zum Vermeiden von Formänderungen bei Metallbunden, insbesondere zum Vermeiden eines Kollabierens von frisch gewickelten Warmbunden, mit den Merkmalen des jeweiligen unabhängigen Anspruchs. Vorteilhafte Weiterbildungen der Erfindung bzw. den (bzw. aller) erfindungsgemäßen Verfahren sind Gegenstand abhängiger Ansprüche sowie der nachfolgenden Beschreibung.

Bei einem Verfahren zum Vermeiden von Formänderungen bei Metallbunden ist vorgesehen, dass ein Metallbund, insbesondere ein frisch gewickelter Warmbund, insbesondere aus einem hochkohligen Stahl, einem presshärtenden Stahl, einem Mehrphasenstahl oder einem Advanced High Strength Steel Grade (AHSS)-Stahl, um seine Längsachse intermittierend in einer ersten Drehrichtung hin- und anschließend in einer zweiten entgegengesetzten Drehrichtung zurückgedreht oder in der ersten Drehrichtung weitergedreht wird.

"Metallbund" (auch meist nur kurz "Coil") bezeichnet einen durch Aufwickeln eines Metallbandes erzeugtes Metallerzeugnis.

"Frisch gewickelt" mag dabei einen Metallbund bezeichnen, welcher im Anschluss an einen Walzvorgang durch Aufwickeln eines gewalzten Metallbandes erzeugt wird.

"Warmbund" kann einen Metallbund aus einem warmgewalzten Metallband bezeichnen.

"Intermittierend", in allgemeiner Bedeutung als "mit Unterbrechung/Pause verlaufend", meint dabei, dass zwischen der Hin- und der (Zu-)Rückdrehung bzw. zwischen der Hin- und der Weiterdrehung eine - bewusste bzw. bewusst/gezielt eingelegte/eingestellte - zeitliche (Dreh-)Unterbrechung/(Dreh-)Pause (kurz Unterbrechung/Pause) erfolgt.

Die Hindrehung, die Unterbrechung/Pause und die (Zu-)Rückdrehung bzw. die Weiterdrehung werden nachfolgend vereinfacht auch oftmals nur als (ein) "Zyklus" bezeichnet.

Diese "bewusste" bzw. "bewusst eingelegte" Pause (zwischen der Hin- und der (Zu-)Rückdrehung bzw. zwischen der Hin- und der Weiterdrehung) ist so eine - gezielte - Pause (kurz im Folgenden auch "Zykluspause"/"innerzyklische Pause"), welche über eine , womöglich, bloße Drehrichtungsumkehr (beim Hin- und (zu-)Rückdrehen) durch ein "bloßes" Umschalten zwischen den Drehrichtungen oder welche über ein bloßes (kurzes), insbesondere ungewolltes, Stocken zwischen der Hin- und der Weiterdrehung hinausgeht.

Bewusst bzw. gezielt meint dabei auch, dass eine Pausendauer/-länge gezielt gewählt und/oder eingestellt wird (, anders als bei einem bloßen "Umschalten der Drehrichtungen" oder einem ungewollten Stocken), insbesondere in Abhängigkeit von einem oder mehreren bestimmten Parametern. Das heißt, es wird das Hin- und das Rückdrehen bzw. das Hin- und das Weiterdrehen gezielt für eine vorbestimmbare Pause unterbrochen.

Während dieser Pause bzw. Pausendauer verbleibt der Metallbund bzw. der frisch gewickelte Warmbund zweckmäßigerweise in Ruhe, zumindest erfolgt keine rotatorische Manipulation des Metall-/Warmbundes.

Unschädlich ist, wenn der Zyklus des Metall-/Warmbundes von einer anderen Aktion/Manipulation des Metall-/Warmbundes überlagert wird, beispielsweise einem translatorischen Verfahren des Metall-/Warmbundes - während des Zyklus.

Insbesondere kann die Pausendauer (bzw. Ruhedauer/Länge der Ruhephase) zwischen der Hin- und der (Zu-)Rückdrehung bzw. zwischen der Hin- und der Weiterdrehung in Abhängigkeit eines Materials des Metallbundes, insbesondere des frisch gewickelten Warmbundes, gewählt (, d. h. somit bewusst - materialabhängig - gewählt/eingestellt,) werden.

Ein die Pausendauer bzw. Ruhedauer/-phase bestimmender Parameter kann auch eine Größe, ein Umfang, ein Durchmesser, ein Gewicht und/oder eine Temperatur des Metallbundes, insbesondere des frisch gewickelten Warmbundes, und/oder auch eine Dicke des zum Metall-/Warmbund gewickelten Metallbandes sein.

Auch mehrere Parameter bzw. mehrere Parameter in Kombination können für die Bestimmung der Pausendauer bzw. Ruhedauer/- phase zwischen der Hin- und der (Zu-)Rückdrehung bzw. der Hin- und der Weiterdrehung herangezogen werden bzw. können bei einer Festlegung der Pausendauer bzw. Ruhedauer/-phase herangezogen bzw. verwendet werden.

Weiter insbesondere kann die Pausendauer bzw. die Ruhedauer/- phase zwischen der Hin- und der (Zu-)Rückdrehung bzw. der Hin- und der Weiterdrehung des Metallbundes, insbesondere des frisch gewickelten Warmbundes, in einem Bereich (min./max. Pausendauer) von ca. 50 s bis 300 s, insbesondere 100 s bis 300 s, weiter insbesondere von ca. 150 s bis 250 s liegen bzw. (eingestellt) sein.

Auch eine - bei Metallerzeugnissen - zweckmäßige Pausendauer von ca. 200 s kann vorgesehen werden.

Dem Verfahren liegt die gewonnene Erkenntnis zugrunde, dass der Zyklus, d. h. die intermittierende Hin- und (Zu-)Rückdrehung bzw. Hin- und Weiterdrehung des Metall-/Warmbundes, gewährleistet, dass die Phasenumwandlung im Metallbund bzw. frisch gewickelten Warmbund ohne signifikante Auswirkung auf die Bundform bleibt. Dieser Umstand basiert darauf, dass die eingangs erwähnten Phasenumwandlungen und die damit einhergehenden Volumenänderungen nicht zu kontinuierlichen Formänderungen/-abweichungen des betreffenden Bundes führen, sondern sich diese in diskreten Schritten einstellen, nämlich beispielsweise dann, wenn ein kritischer Wert der Haftreibung zwischen aneinander anliegenden Windungen des Bundes unterschritten wird. Anders ausgedrückt, rutscht der Bund beispielsweise unter seinem Eigengewicht stückweise in sich zusammen. Eine kontinuierliche Änderung der räumlichen Ausrichtung des Bundes zur Aufrechterhaltung der ursprünglichen Wicklungsform ist daher nicht zwingend erforderlich.

Durch den Zyklus verfährt der Metall-/Warmbund nämlich in geänderte, insbesondere "antipodische", Lagen/Positionen, in welchen auftretende Formänderungen bei dem Metall-/Warmbund (durch Schwerkrafteffekte) "ausgeglichen" werden.

Damit, d. h. durch den Formänderungsausgleich bei dem Metall-/Warmbund beim intermittierenden Hin- und (Zu-)Rückdrehen bzw. intermittierenden Hin- und Weiterdrehen, kann dem Kollabieren bzw. dem Ovalisieren eines Metallbundes, insbesondere eines frisch gewickelten Warmbundes, entgegengewirkt werden.

Diesbezügliche Probleme, wie sie dann beispielsweise bei einem Aufziehen auf einem Abhaspeldorn auftreten können (, wenn der aufzuziehende Bund kollabiert/ovalisiert ist), können so vermieden werden.

Zweckmäßigerweise kann auch vorgesehen sein, dass der Metallbund, insbesondere der frisch gewickelte Warmbund, mehrmals hin- und zurückgedreht bzw. mehrmals weitergedreht wird, beispielsweise zwei-, drei-, vier- oder noch mehr Mal, was insbesondere für eine Ausprägung bzw. Aufrechterhaltung einer runden Form des Metall-/Warmbundes zuträglich ist. Kurz, es werden mehrere Zyklen beim Metall-/Warmbund gefahren.

Insbesondere mehrere Zyklen bei dem Metall-/Warmbund sorgen für einen ausgeprägten "antipodischen" Effekt - und gewährleisten so im Besonderen, dass die Phasenumwandlung ohne signifikante Auswirkung auf die Bundform bleibt.

Zweckmäßig ist es auch, dass eine solche - bewusste - Pause/Unterbrechung, wie die "Zykluspause" (innerhalb eines Zyklus) bzw. "innerzyklische Pause", auch zwischen zwei Zyklen (kurz hier dann "Zyklenpause" bzw. "Zwischenzyklenpause") bzw. zwischen zwei Weiterdrehungen (kurz auch hier "Zyklenpause" bzw. "Zwischenzyklenpause") vorgesehen ist (allesamt dann intermittierende Vorgänge).

Die Zyklenpause bzw. Zwischenzyklenpause kann nach den entsprechenden Parametern wie die Zykluspause bzw. innerzyklische Pause, wie das Material, die Größe, der Umfang, der Durchmesser, das Gewicht und/oder die Temperatur des Metall/Warmbundes und/oder der Metallbanddicke des Metall-/Warmbundes, bestimmt werden.

Auch kann die Anzahl der Hin- und (Zu-)Rückdrehungen bzw. die Anzahl der Zyklen wie auch die Anzahl der Weiterdrehungen von einem oder mehreren Parametern abhängig gemacht werden, so beispielsweise auch von einem Material, einer Größe, einem Umfang, einem Durchmesser, einem Gewicht und/oder einer Temperatur des Metall-/Warmbundes und/oder einer Metallbanddicke des Metall-/Warmbundes.

Bevorzugt erfolgt die "allererste/anfängliche" Hindrehung (in der ersten Drehrichtung) entgegen einer Aufwickelrichtung des Metallbundes bzw. des frisch gewickelten Warmbundes.

Ferner kann zweckmäßigerweise auch vorgesehen sein, dass ein Drehwinkel der Hindrehung und/oder ein Drehwinkel der (Zu- )Rückdrehung des frisch gewickelten Warmbundes und/oder ein Drehwinkel der Weiterdrehung in Abhängigkeit eines Materials, einer Größe, eines Umfangs, eines Durchmessers, eines Gewichts und/oder einer Temperatur des Metallbundes, insbesondere des frisch gewickelten Warmbundes, und/oder einer Metallbanddicke des Metall-/Warmbundes eingestellt wird/werden.

Auch kann die Hindrehung in der ersten Drehrichtung und/oder die Zurückdrehung in der zweiten entgegengesetzten Drehrichtung und/oder die Weiterdrehung in der ersten Drehrichtung um einen Drehwinkel aus einem Bereich von ca. 22,5° bis 135°, insbesondere von ca. 45° bis 135°, weiter insbesondere von ca. 75° bis 105°, weiter im Besonderen auch um ca. 90°, erfolgen.

Besonders zweckmäßig ist es, wenn die Hindrehung in der ersten Drehrichtung und die Zurückdrehung in der zweiten entgegengesetzten Drehrichtung bzw. wenn die Hindrehung in der ersten Drehrichtung und die Weiterdrehung in der ersten Drehrichtung um jeweils den gleichen Drehwinkel erfolgt.

Alternativ können hier auch unterschiedliche Drehwinkel durchgeführt werden.

Weiter kann auch vorgesehen werden, dass vor Beginn der "allerersten/anfänglichen" Hindrehung in der ersten Drehrichtung ebenfalls eine solche - bewusste - Pause bzw. Ruhephase ("Vorpause"), wie die "Zykluspause" bzw. "innerzyklische Pause" (innerhalb eines Zyklus) oder die "Zyklenpause" bzw. "Zwischenzyklenpause" (zwischen zwei Zyklen), vorgesehen ist.

Anders bzw. anschaulich ausgedrückt, es wird - beispielsweise nach dem Abziehen des Metall-/Warmbundes von einem Haspel - für eine bestimmte Ruhedauer gewartet, bis mit der "allerersten/anfänglichen" Hindrehung in der ersten Drehrichtung bzw. bis mit dem "allerersten/anfänglichen" Zyklus bei dem Metall-/Warmbund begonnen wird.

Die "Vorpause" kann nach den entsprechenden Parametern wie die Zyklus-/innerzyklische Pause bzw. Zyklenpause/Zwischenzyklenpause, wie das Material, die Größe, der Umfang, der Durchmesser, das Gewicht und/oder die Temperatur des Metall/Warmbundes und/oder der Metallbanddicke des Metall-/Warmbundes, bestimmt werden.

Zweckmäßig kann es hier insbesondere sein, wenn mit der "allerersten/anfänglichen" Hindrehung (des "allerersten/anfänglichen" Zyklus) ca. 100 s bis 300 s, insbesondere ca. 150 s bis 250 s, weiter im Besonderen von ca. 200 s, nach dem Abziehen des einem Abhaspeln des Metall-/Warmbundes begonnen wird.

Ungeachtet dessen ist ein möglichst frühes Beginnen mit der "ersten/anfänglichen" Hindrehung (des Zyklus bzw. des "allerersten/anfänglichen" Zyklus) zweckmäßig.

Zweckmäßig - um mechanische Beschädigungen des Metall-/Warmbundes zu vermeiden - ist es auch, dass die Hin- und/oder Zurückdrehung und/oder die Weiterdrehung des Metallbundes, insbesondere des frisch gewickelten Warmbundes, derart erfolgt, dass der Metallbund, insbesondere der frisch gewickelte Warmbund, dabei nicht über einen Bundanfang an einem Außenumfang des Metallbundes, insbesondere des frisch gewickelten Warmbundes, gedreht wird.

Nach einer bevorzugten Weiterbildung ist vorgesehen, dass das Verfahren bzw. der oder die Zyklen nach dem Abziehen des Metall-/Warmbundes von einer Haspel und/oder nach oder vor einem Binden, Markieren, Vermessen, Wiegen und/oder Inspizieren (im Allgemeinen Nachbehandeln) des Metall-/Warmbundes und/oder vor einem Ablegen des Metall-/Warmbundes durchgeführt werden/wird.

Anders ausgedrückt, es kann vorgesehen sein, dass der Metallbund, insbesondere der frisch gewickelte Warmbund, vor dem ersten Zyklus bzw. der "allerersten/anfänglichen" Hindrehung von einer Haspel abgezogen und/oder zwischenbehandelt wird und/oder nach dem "letzten" Zyklus bzw. der "allerletzten/letztendlichen" (Zu-)Rückdrehung bzw. "allerletzten/letztendlichen" Weiterdrehung zwischenbehandelt und/oder in einem Bundlager abgelegt wird/werden.

Kurz, das Verfahren mag zwischen dem Abziehen vom Haspel und dem Ablegen in dem Bundlager bzw. zwischen dem Haspel und dem Bundlager erfolgen.

Weiter kann so auch vorgesehen sein, dass der Metallbund, insbesondere der frisch gewickelte Warmbund, beprobt und/oder umreift und/oder gewogen und/oder markiert und/oder vermessen wird.

Zweckmäßigerweise wird das Verfahren bei dem Metall-/Warmbund bei/während einer Phasenumwandlung des Metall-/Warmbundes, insbesondere der Phasenumwandlung von Austenit zu Ferrit, durchgeführt.

Insbesondere zweckmäßig kann es hier auch sein, dass das Verfahren bei dem Metall-/Warmbund solange durchgeführt wird, bis die Phasenumwandlung des Metall-/Warmbundes, insbesondere die Phasenumwandlung von Austenit zu Ferrit, abgeschlossen ist.

Gegebenenfalls kann auch ein bestimmter Nachlauf des Verfahrens - "sicherheitshalber" - durchgeführt werden (, während welchem das Verfahren über das Ende der Phasenumwandlung im Metall-/Warmbund hinaus durchgeführt wird). Eine Nachlaufdauer kann wiederum in Abhängigkeit eines Materials, einer Grö-ße, eines Umfangs, eines Durchmessers, eines Gewichts und/oder einer Temperatur des Metallbundes, insbesondere des frisch gewickelten Warmbundes, und/oder einer Metallbanddicke des Metall-/Warmbundes eingestellt werden.

Nach einer Weiterbildung ist eine Transportvorrichtung - für den Metall-/Warmbund -, beispielsweise eine Palette oder ein Transportwagen (wie ein Modular Coil Shuttle (MCS) Car) oder gegebenenfalls ein Hubbalkensystem (oder in Kombination mit einem Hubbalkensystem), vorgesehen - mit einer Bundauflage aufweisend zumindest eine erste drehbare und eine zweite drehbare Transportrolle, insbesondere wobei zumindest eine oder (die) zwei (oder - im Falle von noch mehr drehbaren Transportrollen - alle der) drehbaren Transportrollen antreibbar ist/sind.

Diese Transportvorrichtung kann dann, insbesondere, wenn die Transportrollen antreibbar sind (oder angetrieben werden), eingesetzt werden zur Durchführung des Verfahrens oder seiner Weiterbildungen.

Angetriebene Transportrollen können durch (in die Transportrollen) integrierte Antriebe/Antriebseinheiten, beispielsweise Elektroantriebe/-motoren (oder hydraulisch), oder externe (vorzugsweise mechanisch) zuschaltbare/ankuppelbare Antriebe/Antriebseinheiten realisiert werden.

Rollen bzw. Transportrollen können im Bereich von Binderbänder Ausnehmungen aufweisen, damit die Binderbänder keine Eindrücke am Metall-/Warmbund hinterlassen.

Mittels dieser Transportrollenantriebe können/kann dann die Hin- und/oder (Zu-)Rückdrehung und/oder Weiterdrehung bei dem Verfahren bewirkt werden.

Zweckmäßigerweise ist auch eine Steuerung vorgesehen, welche die antreibbaren Rollen bzw. deren Antriebe entsprechend dem durchzuführenden Verfahren steuert. Die Steuerung kann dabei - für gegebene Band-/Bundparameter, wie insbesondere das Material, die Größe, den Umfang, den Durchmesser, das Gewicht und/oder dir Temperatur des Metall-/Warmbundes und/oder die Metallbanddicke des Metall-/Warmbundes, - entsprechende Verfahrensparameter, wie insbesondere Drehwinkel, Drehgeschwindigkeit, Pausendauer und/oder Drehrichtung, ermitteln - und nach diesen das Verfahren steuern/durchführen.

Weiterhin kann auch ein Transportsystem - für den Metall-/Warmbund -, vorgesehen sein - mit einer Transportvorrichtung, beispielsweise einer Palette oder einem Transportwagen (wie ein Modular Coil Shuttle (MCS) Car), mit einer Bundauflage, insbesondere aufweisend zumindest eine erste drehbare und eine zweite drehbare Transportrolle, sowie mit einer Transportstation, beispielsweise eine Bodenrollstation, mit einer Bundauflage aufweisend zumindest eine erste drehbare und eine zweite drehbare Transportrolle, wobei zumindest eine oder (die) zwei (oder - im Falle von noch mehr drehbaren Transportrollen bei der Transportstation - alle der) drehbaren Transportrollen antreibbar ist/sind.

Dieses Transportsystem kann dann eingesetzt werden zur Durchführung des Verfahrens oder seiner Weiterbildungen.

Insbesondere kann dann hier vorgesehen sein, dass das Verfahren auf der Transportstation durchgeführt wird. Der Metall-/Warmbund kann dann - beispielsweise in einer Art Ausschleusestation - von der Transportvorrichtung (temporär) auf/in die Transportstation verlagert werden, dort das Verfahren durchgeführt - und dann wieder in/auf die Transportvorrichtung (zurück-)verlagert werden.

Die Transportvorrichtung kann insbesondere dazu dienen, den Metall-/Warmbund nach dem Abziehen vom Haspel zu dem Bundlager, bzw. insbesondere von dem Haspel zu der Ausschleusestation und von dort weiter zu dem Bundlager, zu transportieren.

Auch hier kann wiederum die Steuerung vorgesehen sein, welche die antreibbaren Rollen bzw. deren Antriebe entsprechend dem durchzuführenden Verfahren steuert.

Bei einem weiteren Verfahren zum Vermeiden von Formänderungen bei Metallbunden, insbesondere zum Vermeiden eines Kollabierens von frisch gewickelten Warmbunden, ist vorgesehen, dass ein Metallbund, insbesondere ein frisch gewickelter Warmbund, um seine Längsachse in einer ersten Drehrichtung hin- und pausenlos in einer zweiten entgegengesetzten Drehrichtung zurückgedreht wird, wobei das Hin- und das Zurückdrehen mehrmals pausenlos nacheinander erfolgt.

Anders bzw. kurz und anschaulich ausgedrückt, nach diesem weiteren Verfahren wird der Metall-/Warmbund permanent hin- und(zu-)rückgedreht ohne Pause, d.h. ohne die Zykuspause/innerzyklische Pause und ohne die Zkylenpause/Zwischenzyklenpause, (zwischen den Drehungen).

Insbesondere Vorgeschriebenes und Weiterbildendes, insbesondere zu den Drehungen, wie Drehwinkel, und/oder deren Steuerung, gilt für dieses weitere Verfahren entsprechend.

Bei einem wieder weiteren Verfahren zum Vermeiden von Formänderungen bei Metallbunden, insbesondere zum Vermeiden eines Kollabierens von frisch gewickelten Warmbunden, ist vorgesehen, dass ein Metallbund, insbesondere ein frisch gewickelter Warmbund, während eines Transportvorgangs, insbesondere zwischen einem Abziehen von einem Haspel und einem Ablegen in einem Bundlager, um seine Längsachse unterbrechungsfrei in ein und derselben Drehrichtung, insbesondere in einer Aufwickelrichtung des Metallbundes, gedreht wird.

Anders bzw. kurz und anschaulich ausgedrückt, nach diesem wieder weiteren Verfahren kann der Metall-/Warmbund permanent, insbesondere langsam, beispielsweise mit ca. > 5 min pro Umdrehung, insbesondere ca. 10 min pro Umdrehung, während des gesamten Transportvorgangs zwischen der Haspel und dem Bundlager bzw. zwischen dem Abziehen vom Haspel und dem Ablegen im Bundlager in ein und dieselbe Richtung, vorzugsweise in Aufwickelrichtung, gedreht werden.

Insbesondere Vorgeschriebenes und Weiterbildendes, insbesondere zu den Drehungen, wie Drehwinkel, und/oder deren Steuerung, gilt für dieses wieder weitere Verfahren entsprechend.

Die oben beschriebenen Eigenschaften, Merkmale und Vorteile der Erfindung sowie die Art und Weise, wie diese erreicht werden, werden klarer und deutlicher verständlich im Zusammenhang mit der folgenden Beschreibung der Ausführungsbeispiele der Erfindung, die im Zusammenhang mit der bzw. den Zeichnungen/Figuren näher erläutert wird/werden (gleiche Bauteile/Komponenten und Funktionen weisen in den Zeichnungen/Figuren gleiche Bezugszeichen auf). Die Ausführungsbeispiele dienen der Erläuterung der Erfindung und beschränken die Erfindung nicht auf darin angegebene Kombinationen von Merkmalen, auch nicht in Bezug auf funktionale Merkmale.

Es zeigen:
- FIG 1: ein Palettensystem für die Durchführung einer Coil-/Bunddrehung gemäß einer ersten Ausführung;
- FIG 2: ein MCS-System für die Durchführung einer Coil-/Bunddrehung gemäß einer zweiten Ausführung;
- FIG 3: eine Ausschleusestation mit einer Bodenrollstation für die Durchführung einer Coil-/Bunddrehung gemäß einer dritten Ausführung.

### Intermittierende Coildrehung, permanente pausenlose Coil - Hin- und (Zu-)Rückdrehung und permanente Coildrehung in ein und dieselbe Richtung während des Transportvorgangs - zur Vermeidung eines Kollabierens/Ovalisierens eines Coils (Figuren 1 bis 3)

Die nachfolgend beschriebenen Ausführungsformen nach den Figuren 1 bis 3 zeigen Möglichkeiten bzw. Realisierungen, wie ein Kollabieren bzw. ein Ovalisieren beim einem frisch gewickelten Warmbund 1 (kurz "Bund" 1 oder "Coil" 1) vermieden werden kann.

Die Ausführungsformen betreffen dabei jeweils einen Ausschnitt aus dem Bearbeitungsablauf bei der Herstellung eines Metallbandes in einem Warmwalzwerk.

Die herzustellenden Metallbänder sind - gibt es einen diesbezüglichen Trend - aus Stähle neuer hoch-, höher oder höchstfesten Stahlgüten, wie hochkohligen Stählen, presshärtenden Stählen, Mehrphasenstählen oder Advanced High Strength Steel Grade (AHSS)-Stählen.

Während des Bearbeitungsablaufs bei der Herstellung des Metallbandes ist es erforderlich, dass das nach einem Warmwalzvorgang auf einer Haspel 10 zu dem Bund 1 bzw. Coil 1 gewickelte Metallband, d. h. der frisch gewickelte Warmbund 1 bzw. der Coil 1 (, welches/welcher üblicherweise eine Temperatur von bis zu 850°C und ein Gewicht von bis zu 50 t hat), von der Aufwicklung bzw. der Haspel 10 weg und hin zu verschiedenen Bearbeitungsstationen (14, 15) transportiert werden muss.

In den einzelnen Bearbeitungsstationen (14, 15) werden die Bunde/Coils 1 nachbearbeitet, beispielsweise gebunden 15, markiert, gewogen 14, vermessen und/oder inspiziert, bevor sie in einem Bundlager 16 abgelegt werden.

Für den hierbei erforderlichen Transportvorgang für den Coil 1 - von der Haspel 10 weg und hin zu dem Bundlager 16 - ist eine Transportvorrichtung 20 bzw. ein Transportsystem 50 erforderlich, welche/-s - in verschiedenen Ausführungen - nachfolgend beschrieben sein soll.

Bedingt durch die immer festeren Stahlgüten bei der Herstellung von Metallbändern findet eine Phasenumwandlung im Metallband so auch während dieses Transportvorgangs statt, welche Phasenumwandlung wiederum zu unerwünschten Volumenänderungen und Formänderungen/-abweichungen ("Kollabieren"/"Ovalisieren") beim Coil 1 führt.

### Intermittierende Coildrehung zur Vermeidung eines Kollabierens/Ovalisierens eines Coils

Um dieses Ovalisieren des Coils 1 zu verhindern, ist vorgesehen, dass der zu transportierende Coil 1 während des Transportvorgangs - weg von der Haspel 10 hin zum Bundlager 16 - gegebenenfalls mehrmalig - intermittierend (um seine Längsachse 2) hin- 3 und (zu-)rückgedreht 4 (bzw. alternativ weitergedreht 17) wird.

Nachfolgend beschriebene Transportvorrichtungen/-systeme sind zu solcher Coil-Behandlung/Drehung 3, 4 (, 17) eingerichtet - und können so dazu beitragen, das Kollabieren bzw. das Ovalisieren bei dem Coil 1 zu vermeiden.

### - Paletten(-umlauf-)system 30 (FIG 1)

FIG 1 zeigt eine Palette 20 eines Palettenumlaufsystems 30, welches Palettenumlaufsystem 30 - mittels von auf einer Förderstrecke 31 durch Palettenumlaufwagen bewegten Paletten 20 - Coils 1 weg von der Haspel 10 hin zu dem Bundlager 16 transportiert.

Hierbei werden die zu transportierenden Coils längs ihrer Längsache auf den jeweiligen Palettenumlaufwagen verladen.

Dazu wird ein frisch gewickelter Warmbund 1 bzw. der Coil 1 von der Haspel 10 abgezogen 11 und auf der Palette 20, wie FIG 1 verdeutlicht, abgelegt. Die Palette 20 wird über die Förderstrecke 31 (gegebenenfalls über die Bearbeitungsstationen 14, 15) zu dem Bundlager 16 verfahren, in welchem der Coil 1 dann abgelegt wird, wodurch so der Coil 1 dann von der Haspel 10 zu dem Bundlager 16 transportiert wird bzw. worden ist.

Wie FIG 1 zeigt, sieht die Palette 20 eine Bundauflage 21 in Form eines Tragsattels 24 vor, auf welchem der zu transportierende Coil 1 abgelegt wird bzw., wie FIG 1 zeigt, abgelegt ist.

Dieser Tragsattel 24 weist dazu, wie FIG 1 auch zeigt, zwei beabstandet zueinander angeordnete Sattelstützen 25, 26 auf, welche vorzugsweise jeweils eine mittels eines integrierten Antriebs 27 (nicht sichtbar) antreibbare Rolle 22, 23 aufweist.

Mittels entsprechender Verstellsysteme 32 bei der Palette 20 bzw. bei den Sattelstützen 25, 26 (nicht sichtbar) können die zwei die Bundauflage 21/Bundsattel 24 ausbildenden Rollen 22, 23 horizontal und vertikal verfahren werden, wodurch Höhe und/oder Abstand der Rollen 22, 23 verstellt - und so die Bundauflage 21 an die zu transportierenden Coils 1 angepasst werden kann.

Die integrierten Antriebe 27 der den Coil 1 tragenden Rollen 22, 23 werden mittels einer Steuerung 29 angesteuert, sodass der auf ihnen abgelegte Coil 1 - gesteuert - um seine Längsachse 2 gedreht werden kann.

Die Coildrehung 3, 4 (, 17) erfolgt dabei nach einem vorgebbaren Zyklusregime, welches - gegebenenfalls mehrmalig - eine intermittierende Hin- 3 und (Zu-)Rückdrehung 4 (bzw. alternativ Weiterdrehung 17) ("Zyklus") vorsieht.

Die Steuerung 29 ermittelt dazu die entsprechenden Drehparameter, wie Beginn der Drehung, Drehrichtung 5, 6, Dauer einer Drehung, Pausendauer zwischen zwei Drehungen, Drehgeschwindigkeit, Drehwinkel 8, 9, Anzahl der Drehungen/Zyklen, Beginn/Ende des Gesamtzyklus u.v.a. - in Abhängigkeit des Materials, der Größe, des Umfangs, des Durchmessers, des Gewichts und der Temperatur sowie der Metallbanddicke des Coils 1 - und regelt entsprechend dieser die integrierten Antriebe 27 der Rollen 22, 23.

Mögliche Zyklus- bzw. Drehregime können wie folgt durchgeführt werden:
1.
   Stahlgüte: hoch-/höher-/höchstfester Stahl, z.B. AHSS-Stahl Coilgewicht: 20 t - 30 t
   Beginn des Drehregimes: 1 min nach dem Abziehen vom Hapsel 10 (11)
   Anzahl der Zyklen: 10
   Zykluspause/innerzyklische Pause zwischen der Hin- 3 und der (Zu-)Rückdrehung 4 (bzw. der Weiterdrehung 17): 1 min
   Pause zwischen zwei Zyklen/Zyklenpause bzw. Zwischenzyklenpause: 1 min
   Drehwinkel 8 der Hindrehung 3: 90°
   Drehwinkel 9, 18 der (Zu-)Rückdrehung 4 bzw. der Weiterdrehung 17: 90°
   Erste/anfängliche Drehrichtung 5: vorzugsweise entgegen Aufwickelrichtung 7
   Beachte: Erfindungsgemäß keine Drehung 3, 4, 17 über den Bund-/Bandanfang 12 am Außenumfang 13. Nach- und Zwischenbearbeitungen 14, 15 erfolgen nach Abschluss des Zyklus- bzw. Drehregimes.
2.
   Stahlgüte: hoch-/höher-/höchstfester Stahl, z.B. hochkohliger Stahl
   Coilgewicht: 30 t - 45 t
   Beginn des Drehregimes: 200 sec nach dem Abziehen vom Hapsel 10 (11)
   Anzahl der Zyklen: 15
   Zykluspause/innerzyklische Pause zwischen der Hin- 3 und der (Zu-)Rückdrehung 4 (bzw. der Weiterdrehung 17): 1,5 min Pause zwischen zwei Zyklen/Zyklenpause bzw. Zwischenzyklenpause: 1,5 min
   Drehwinkel 8 der Hindrehung 3: 75°
   Drehwinkel 9, 18 der (Zu-)Rückdrehung 4 bzw. der Weiterdrehung 17: 75°
   Erste/anfängliche Drehrichtung 5: vorzugsweise entgegen Aufwickelrichtung 7
   Beachte: Erfindungsgemäß keine Drehung 3, 4, 17 über den Bund-/Bandanfang 12 am Außenumfang 13. Nach- und Zwischenbearbeitungen 14, 15 erfolgen nach Abschluss des Zyklus- bzw. Drehregimes.
3.
   Stahlgüte: hoch-/höher-/höchstfester Stahl, z.B. Mehrphasenstahl
   Coilgewicht: 25 t - 40 t
   Beginn des Drehregimes: 10 sec nach dem Abziehen vom Hapsel 10 (11)
   Anzahl der Zyklen: 8 oder bis Abschluss der Phasenumwandlung Zykluspause/innerzyklische Pause zwischen der Hin- 3 und der (Zu-)Rückdrehung 4 (bzw. der Weiterdrehung 17): 2 min
   Pause zwischen zwei Zyklen/Zyklenpause bzw. Zwischenzyklenpause: 2 min
   Drehwinkel 8 der Hindrehung 3: 90°
   Drehwinkel 9, 18 der (Zu-)Rückdrehung 4 bzw. der Weiterdrehung 17: 90°
   Erste/anfängliche Drehrichtung: vorzugsweise entgegen Aufwickelrichtung 7
   Beachte: Erfindungsgemäß keine Drehung 3, 4, 17 über den Bund-/Bandanfang 12 am Außenumfang 13. Nach- und Zwischenbearbeitungen 14, 15 erfolgen nach Abschluss des Zyklus- bzw. Drehregimes.

### - MCS-System 33 (FIG 2)

FIG 2 zeigt einen Transportwagen 20, einen "Modular Coil Shuttle (MCS) Car" (kurz nur MSC) 20, mittels welchem Coils 1 (über die Förderstrecke 31 weg von der Haspel 10 hin zu dem Bundlager 16 transportiert (und auch gedreht 3, 4, 17) werden können.

Dazu wird - entsprechend dem Palettenumlaufsystem 30 (FIG 1) - ein frisch gewickelter Warmbund 1 bzw. der Coil 1 von der Haspel 10 abgezogen 11 und auf dem MCS 20, wie FIG 2 verdeutlicht, abgelegt. Der MCS 20 wird (gegebenenfalls über die Bearbeitungsstationen 14, 15) zu dem Bundlager 16 verfahren, in welchem der Coil 1 dann abgelegt wird, wodurch so der Coil 1 dann von der Haspel 10 zu dem Bundlager 16 transportiert wird bzw. worden ist.

Wie FIG 2 zeigt, sieht der MCS 20 - entsprechend der Palette 20 (FIG 1) - einen Tragsattel 24 (als Bundauflage 21) vor, auf welchem der zu transportierende Coil 1 abgelegt wird bzw., wie FIG 2 zeigt, abgelegt ist.

Dieser Tragsattel 24 weist dazu, wie FIG 2 auch zeigt, zwei beabstandet zueinander angeordnete Sattelstützen 25, 26 auf, welche jeweils eine mittels eines integrierten Antriebs 27 (nicht sichtbar) antreibbare Rolle 22, 23 aufweist.

Mittels entsprechender Verstellsysteme 32 bei dem MCS 20 bzw. bei den Sattelstützen 25, 26 (angedeutet, FIG 2) können die zwei die Bundauflage 21/Bundsattel 24 ausbildenden Rollen 22, 23 horizontal und vertikal verfahren werden, wodurch Höhe und/oder Abstand der Rollen 22, 23 verstellt - und so die Bundauflage 21 an die zu transportierenden Coils 1 angepasst werden kann.

Die integrierten Antriebe 27 der den Coil 1 tragenden Rollen 22, 23 werden mittels einer Steuerung 29 angesteuert, sodass der auf ihnen abgelegte Coil 1 - gesteuert - um seine Längsachse 2 gedreht 3, 4, 17 werden kann.

Die Coildrehung 3, 4, 17 erfolgt dabei nach einem vorgebbaren Zyklusregime (vgl. dieses bei dem Palettenumlaufsystem 30), welches - gegebenenfalls mehrmalig - eine intermittierende Hin- 3 und (Zu-)Rückdrehung 4 bzw. Weiterdrehung 17 ("Zyklus") vorsieht.

Die Steuerung 29 ermittelt dazu die entsprechenden Drehparameter (s. oben beim Palettenumlaufsystem 30), wie Beginn der Drehung 3, 4, 17 Drehwinkel 8, 9, 18 Drehrichtung 5, 6, Dauer einer Drehung 3, 4, 17 Pausendauer zwischen zwei Drehungen, Drehgeschwindigkeit, Anzahl der Drehungen/Zyklen, Beginn/Ende des Gesamtzyklus u.v.a. - in Abhängigkeit des Materials, der Größe, des Umfangs, des Durchmessers, des Gewichts und der Temperatur sowie der Metallbanddicke des Coils - und regelt entsprechend dieser die integrierten Antriebe 27 der Rollen 22, 23.

Mögliche Zyklus- bzw. Drehregime sind wie oben beschrieben.

Als Alternative (nicht gezeigt) bei dem Palettenumlaufsystem 30 und dem MCS-System 33 - mit dortig integriert angetriebenen - Rollen 22, 23, können auf der Palette 20 bzw. dem MCS 20 auch Rollen 22, 23 vorgesehen werden, welche durch externe, ankuppelbare Antriebe 28 angetrieben werden.

Hierzu können entlang der Transportstrecke 31 bzw. in Verbindung mit der Transportstrecke 31 eine oder mehrere Stationen vorgesehen sein, die eine mechanische Verbindung mit den Rollen 22, 23 herstellen und eine Drehung 3, 4, 17 der Rollen 22, 23 und damit des Coils 1 aufbringen.

### - Ausschleusestation 52 mit Bodenrollstation 51 (FIG 3)

FIG 3 zeigt einen Ausschnitt einer Förderstecke 31 bei einem Warmwalzwerk zur Herstellung eines Metallbandes.

Wie FIG 3 zeigt, werden - hier - Coils 1 von zwei Haspel 10 auf einen Transportwagen 20 abgezogen und über einen "Rundkurs" 34 zu Nach- bzw. Zwischenbearbeitungsstationen 14, 15 (hier Wiegestation 14 und Umreifungsstation 15) transportiert (, bevor sie dann zu einem Bundlager 16 transportiert und dort abgelegt werden (nicht gezeigt bzw. nur angedeutet)).

Entlang des Rundkurses 34 sind, wie FIG 3 verdeutlicht, - in diesem Fall - zwei Bodenrollstationen 51 angeordnet (angedeutet) .

Diese Bodenrollstationen 51 sind - entsprechend der Palette 20 (FIG 1) und des MCS 20 (FIG 2) - mit angetriebenen Rollen 22, 23 (mit integrierten Antrieben 27) ausgerüstet, wodurch dort angelegte Coils 1 - entsprechend eines bestimmten Drehregimes (s. oben) - gedreht 3, 4, 17 werden können.

Zu den Bodenrollstationen 51 hin verfahrene Coils 1 werden dort von dem Transportwagen 20 temporär abgenommen und in die jeweilige Bodenrollstation 51 verlagert, wo sie entsprechend eines bestimmten Drehregimes (s. oben) gedreht werden. Nach Abschluss des Drehregimes werden die Coils 1 wieder auf den Transportwagen 20 zurückverlagert und weitertransportiert.

### Permanentes Coil - Hin- und (Zu-)Rückdrehen zur Vermeidung eines Kollabierens/Ovalisierens eines Coils

Zur Vermeidung vorbeschriebenes nachteiliges Ovalisieren eines Coils 1 kann der vorbeschriebene MCS 20 auch nach einem Drehregime, welches nicht Teil der Erfindung ist, wie folgt eingesetzt werden (vgl. Figuren 1 bis 3).

Der Coil wird hier um seine Längsachse 2 in der ersten Drehrichtung 5 hin- 3 und pausenlos, d.h. ohne die "Zykluspause"/"innerzyklische Pause", in der zweiten entgegengesetzten Drehrichtung 6 zurückgedreht 4, wobei das Hin- 3 und das Zurückdrehen 4 mehrmals pausenlos, d.h. ohne die "Zyklenpause"/"Zwischenzyklenpause", nacheinander erfolgt.

Diesbezügliche Regimeparameter können dabei eingestellt werden:
Stahlgüte: hoch-/höher-/höchstfester Stahl, z.B. AHSS-Stahl Coilgewicht: 20 t - 30 t
Beginn des Drehregimes: mit Beginn des Transportvorgangs, 1 min nach dem Abziehen vom Hapsel 10 (11)
Ende des Drehregimes: mit Beendigung des Transportvorgangs beim Bundlager 16
Anzahl der Zyklen: Vielfach
Zykluspause/innerzyklische Pause zwischen der Hin- 3 und der (Zu-)Rückdrehung 4: keine
Pause zwischen zwei Zyklen/Zyklenpause bzw. Zwischenzyklenpause: keine
Drehwinkel 8 der Hindrehung 3: 90°
Drehwinkel 9 der (Zu-)Rückdrehung 4: 90°
Erste/anfängliche Drehrichtung 5: vorzugsweise entgegen Aufwickelrichtung 7
Beachte: Vorzugsweise keine Drehung 3, 4 über den Bund- /Bandanfang 12 am Außenumfang 13. Nach- und Zwischenbearbeitungen 14, 15 erfolgen nach Abschluss des Drehregimes.

### Permanentes, langsames Coil - Drehen in ein und derselben Drehrichtung während des gesamten Coiltransports zur Vermeidung eines Kollabierens/Ovalisierens eines Coils

Zur Vermeidung vorbeschriebenes nachteiliges Ovalisieren eines Coils 1 kann der vorbeschriebene MCS 20 auch nach einem Drehregime, welches nicht Teil der Erfindung ist, wie folgt eingesetzt werden (vgl. Figuren 1 bis 3).

Der Coil wird hier während des gesamten Transportvorgangs zwischen dem Abziehen 11 vom Haspel 10 und dem Ablegen im Bundlager 16 um seine Längsachse 2 unterbrechungsfrei in ein und derselben Drehrichtung 35 in der Aufwickelrichtung 7 des Coils 1 gedreht 19.

Diesbezügliche Regimeparameter können dabei eingestellt werden:
Stahlgüte: hoch-/höher-/höchstfester Stahl, z.B. AHSS-Stahl Coilgewicht: 20 t - 30 t
Beginn des Drehregimes: mit Beginn des Transportvorgangs, 1 min nach dem Abziehen vom Hapsel 10 (11)
Ende des Drehregimes: mit Beendigung des Transportvorgangs beim Bundlager 16
Anzahl der Zyklen: keine, Drehung nur in Aufwickelrichtung Drehgeschwindigkeit: langsam (beispielsweise mit 10 min pro Umdrehung).

### Bezugszeichenliste

- 1: Metallbund, Warmbund, Coil, Bund
- 2: Längsachse
- 3: Hindrehung
- 4: (Zu-)Rückdrehung
- 5: erste Drehrichtung der Hindrehung bzw. Weiterdrehung
- 6: zweite entgegengesetzte Drehrichtung der (Zu-)Rückdrehung
- 7: Aufwickelrichtung
- 8: Drehwinkel der Hindrehung
- 9: Drehwinkel der (Zu-)Rückdrehung
- 10: Haspel

- 11: Abziehen von einem Haspel
- 12: Bundanfang
- 13: Außenumfang
- 14: Wiegen (Wiegestation)
- 15: Binden, Umreifen (Bindestation)
- 16: Bundlager
- 17: Weiterdrehung
- 18: Drehwinkel der Weiterdrehung
- 19: (permanentes, unterbrechungsfreies) Drehen

- 20: Transportvorrichtung, Transportwagen, Palette, MCS Car
- 21: Bundauflage
- 22: erste (angetriebene/antreibbare) (Transport-)Rolle
- 23: zweite (angetriebene/antreibbare) (Transport-)Rolle
- 24: Bund-/Tragsattel
- 25: erste Sattelstütze
- 26: zweite Sattelstütze
- 27: integrierter Antrieb
- 28: externe (ankuppelbarer) Antriebseinheit
- 29: Steuerung
- 30: Palettenumlaufsystem
- 31: Förder-/Transportstrecke
- 32: Verstellsystem
- 33: MCS-System
- 34: Rundkurs
- 35: ein und dieselbe Drehrichtung

- 50: Transportsystem
- 51: Transportstation, Bodenroll-/Bodendrehstation
- 52: Ausschleusestation

## Patentansprüche

1. Verfahren zum Vermeiden von Formänderungen bei Metallbunden (1), wobei
- der Metallbund (1) um seine Längsachse (2) intermittierend in einer ersten Drehrichtung (5) hin- (3) und anschließend in einer zweiten entgegengesetzten Drehrichtung (6) zurückgedreht (4) oder in der ersten Drehrichtung (5) weitergedreht (17) wird,
**dadurch gekennzeichnet, dass**
- die Hindrehung (3) in der ersten Drehrichtung (5) entgegen einer Aufwickelrichtung (7) des Metallbundes (1) erfolgt, und
- die Hin- (3) und/oder (Zu-)Rückdrehung (4) und/oder die Weiterdrehung (17) des Metallbundes (1) derart erfolgt, dass der Metallbund (1) dabei nicht über einen Bundanfang (12) an einem Außenumfang (13) des Metallbundes (1) gedreht wird, und
- zwischen der Hin- (3) und der anschließenden (Zu- )Rückdrehung (4) des Metallbundes (1) oder zwischen der Hin-(3) und der anschließenden Weiterdrehung (17) des Metallbundes (1) eine Ruhepause erfolgt.

2. Verfahren nach Anspruch 1,
**dadurch gekennzeichnet, dass**
der Metallbund (1) ein frisch gewickelter Warmbund (1) ist.

3. Verfahren nach Anspruch 1 oder 2,
**dadurch gekennzeichnet, dass**
der Metallbund (1) mehrmals hin- (3) und zurückgedreht (4) wird oder der Metallbund (1) hin- (3) und mehrmals weitergedreht (17) wird.

4. Verfahren nach mindestens einem der voranstehenden Ansprüche,
**dadurch gekennzeichnet, dass**
ein Drehwinkel (8) der Hindrehung (3) und/oder ein Drehwinkel (9) der (Zu-)Rückdrehung (4) und/oder ein Drehwinkel (18) der Weiterdrehung (17) des Metallbundes (1) in Abhängigkeit eines Materials des Metallbundes (1) eingestellt wird.

5. Verfahren nach mindestens einem der voranstehenden Ansprüche,
**dadurch gekennzeichnet, dass**
eine Ruhedauer zwischen der Hin- (3) und der anschließenden (Zu-)Rückdrehung (4) des Metallbundes (1) und/oder eine Ruhedauer zwischen der Hin- (3) und der anschließenden Weiterdrehung (17) des Metallbundes (1) in Abhängigkeit eines Materials des Metallbundes (1) eingestellt wird.

6. Verfahren nach mindestens einem der voranstehenden Ansprüche,
**dadurch gekennzeichnet, dass**
ein Beginn der Hindrehung (3) des Metallbundes (1) nach einem Abziehen von einem Haspel (11) in Abhängigkeit eines Materials des Metallbundes (1) eingestellt wird.

7. Verfahren nach mindestens einem der voranstehenden Ansprüche,
**dadurch gekennzeichnet, dass**
die Hindrehung (3) in der ersten Drehrichtung (5) und/oder die (Zu-)Rückdrehung (4) in der zweiten entgegengesetzten Drehrichtung (6) und/oder die Weiterdrehung (17) in der ersten Drehrichtung (5) um einen Drehwinkel (8, 9, 18) aus einem Bereich von ca. 45° bis 135° erfolgt.

8. Verfahren nach mindestens einem der voranstehenden Ansprüche,
**dadurch gekennzeichnet, dass**
die Hindrehung (3) in der ersten Drehrichtung (5) und die (Zu-)Rückdrehung (4) in der zweiten entgegengesetzten Drehrichtung (6) und/oder die Weiterdrehung (17) in der ersten Drehrichtung (5) um jeweils den gleichen Drehwinkel (8, 9, 18) erfolgt.

9. Verfahren nach mindestens einem der voranstehenden Ansprüche,
**dadurch gekennzeichnet, dass**
eine Ruhepause zwischen der Hin- (3) und der anschließenden (Zu-)Rückdrehung (4) des Metallbundes (1) oder zwischen der Hin- (3) und der anschließenden Weiterdrehung (17) des Metallbundes (1) mit einer Dauer aus einem Bereich von ca. 100 s bis 300 s erfolgt.

10. Verfahren nach mindestens einem der voranstehenden Ansprüche,
**dadurch gekennzeichnet, dass**
mit einer anfänglichen Hindrehung (3) des Metallbundes (1) ca. 100 s bis 300 s nach Abziehen von einem Haspel (11) begonnen wird.

11. Verfahren nach mindestens einem der voranstehenden Ansprüche,
**dadurch gekennzeichnet, dass**
der Metallbund (1) aus einem hochkohligen Stahl, einem presshärtenden Stahl, einem Mehrphasenstahl oder einem Advanced High Strength Steel Grade (AHSS)-Stahl besteht.

12. Verfahren nach mindestens einem der voranstehenden Ansprüche,
**dadurch gekennzeichnet, dass**
der Metallbund (1) vor dem Hindrehen (3) von einem Haspel (10) abgezogen (11) und/oder gebunden (15) und/oder gewogen (14) wird und/oder der Metallbund (1) nach dem (Zu- )Rückdrehen (4) oder nach dem Weiterdrehen (17) in einem Bundlager (16) abgelegt wird.

13. Verfahren nach mindestens einem der voranstehenden Ansprüche,
**dadurch gekennzeichnet, dass**
der Metallbund (1) beprobt und/oder umreift (15) und/oder gewogen (14) und/oder markiert und/oder vermessen wird.

14. Verfahren nach mindestens einem der voranstehenden Ansprüche,
**durchgeführt**
bei einer Phasenumwandlung des Metallbundes (1) von Austenit zu Ferrit.

## Claims

1. Method for avoiding changes of shape in metal coils (1), wherein
- the metal coil (1) is intermittently rotated about its longitudinal axis (2) forwards (3) in a first direction of rotation (5) and then back (4) in a second, opposite direction of rotation (6), or rotated further (17) in the first direction of rotation (5),
**characterized in that**
- the forward rotation (3) in the first direction of rotation (5) is carried out counter to a coiling direction (7) of the metal coil (1), and
- the forward rotation (3) and/or (reverse) rotation back (4) and/or the further rotation (17) of the metal coil (1) are/is carried out in such a way that, in the process, the metal coil (1) is not rotated beyond a coil start (12) on an outer circumference (13) of the metal coil (1), and
- there is a pause between the forward rotation (3) and the subsequent (reverse) rotation back (4) of the metal coil (1) or between the forward rotation (3) and the subsequent further rotation (17) of the metal coil (1).

2. Method according to Claim 1,
**characterized in that**
the metal coil (1) is a newly wound hot coil (1).

3. Method according to Claim 1 or 2,
**characterized in that**
the metal coil (1) is rotated forwards (3) and back (4) multiple times, or the metal coil (1) is rotated forwards (3) and multiple times is rotated further (17).

4. Method according to at least one of the preceding claims,
**characterized in that**
an angle of rotation (8) of the forward rotation (3) and/or an angle of rotation (9) of the (reverse) rotation back (4) and/or an angle of rotation (18) of the further rotation (17) of the metal coil (1) are/is set depending on a material of the metal coil (1).

5. Method according to at least one of the preceding claims,
**characterized in that**
a pause between the forward rotation (3) and the subsequent (reverse) rotation back (4) of the metal coil (1) and/or a pause between the forward rotation (3) and the subsequent further rotation (17) of the metal coil (1) are/is set depending on a material of the metal coil (1).

6. Method according to at least one of the preceding claims,
**characterized in that**
a start of the forward rotation (3) of the metal coil (1) after being drawn off from a coiler (11) is set depending on a material of the metal coil (1).

7. Method according to at least one of the preceding claims,
**characterized in that**
the forward rotation (3) in the first direction of rotation (5) and/or the (reverse) rotation back (4) in the second, opposite direction of rotation (6) and/or the further rotation (17) in the first direction of rotation (5) take/takes place through an angle of rotation (8, 9, 18) in the range of approximately 45° to 135°.

8. Method according to at least one of the preceding claims,
**characterized in that**
the forward rotation (3) in the first direction of rotation (5) and the (reverse) rotation back (4) in the second, opposite direction of rotation (6) and/or the further rotation (17) in the first direction of rotation (5) take/takes place through the same angle of rotation (8, 9, 18) in each case.

9. Method according to at least one of the preceding claims,
**characterized in that**
there is a pause between the forward rotation (3) and the subsequent (reverse) rotation back (4) of the metal coil (1) or between the forward rotation (3) and the subsequent further rotation (17) of the metal coil (1) that has a duration in the range of approximately 100 s to 300 s.

10. Method according to at least one of the preceding claims,
**characterized in that**
the method starts with an initial forward rotation (3) of the metal coil (1) for approximately 100 s to 300 s after being drawn off from a coiler (11).

11. Method according to at least one of the preceding claims,
**characterized in that**
the metal coil (1) consists of a highly carbonaceous steel, a press-hardening steel, a multi-phase steel or an advanced high-strength steel grade (AHSS) steel.

12. Method according to at least one of the preceding claims,
**characterized in that**
the metal coil (1) is drawn off (11) from a coiler (10) and/or bound (15) and/or weighed (14) before the forward rotation (3), and/or the metal coil (1) is deposited in a coil store (16) after the (reverse) rotation back (4) or after the further rotation (17).

13. Method according to at least one of the preceding claims,
**characterized in that**
the metal coil (1) is sampled and/or strapped (15) and/or weighed (14) and/or marked and/or measured.

14. Method according to at least one of the preceding claims, **carried out**
during a phase transition of the metal coil (1) from austenite to ferrite.

## Revendications

1. Procédé pour prévenir les changements de forme de bobines métalliques (1), dans lequel
- la bobine métallique (1) est tournée (3) par intermittence sur sa longueur (2) dans un premier sens de rotation (5) puis retournée (4) dans un second sens de rotation opposé (6) ou tournée (17) encore dans le premier sens de rotation (5),
**caractérisé en ce que**
- le tour (3) se fait dans le premier sens de rotation (5) contre un sens de déroulement (7) de la bobine (1), et
- le tour (3) et/ou le retournement (4) et/ou le second tour (17) de la bobine (1) se fait de sorte que la bobine (1) ne soit pas tournée sur un début de faisceau (12) au niveau d'une circonférence externe (13) de la bobine (1), et
- il y a une pause entre le tour (3) et le retournement (4) consécutif de la bobine (1) ou entre le tour (3) et le second tour (17) consécutif de la bobine (1).

2. Procédé selon la revendication 1,
**caractérisé en ce que**
la bobine (1) est une bobine (1) tout juste enroulée.

3. Procédé selon la revendication 1 ou 2,
**caractérisé en ce que**
la bobine (1) est tournée (3) et retournée plusieurs fois ou la bobine (1) est tournée (3) et encore tournée (17) plusieurs fois.

4. Procédé selon au moins l'une des revendications précédentes,
**caractérisé en ce qu'**
un angle de rotation (8) du tour (3) et/ou un angle de rotation (9) du retournement (4) et/ou un angle de rotation (18) du second tour (17) de la bobine (1) est réglé en fonction d'un matériau de la bobine (1).

5. Procédé selon au moins l'une des revendications précédentes,
**caractérisé en ce qu'**
une durée de pause entre le tour (3) et le retournement (4) consécutif de la bobine (1) et/ou une durée de pause entre le tour (3) et le second tour (17) consécutif de la bobine (1) est réglée en fonction d'un matériau de la bobine (1).

6. Procédé selon au moins l'une des revendications précédentes,
**caractérisé en ce qu'**
un début du tour (3) de la bobine (1) après un retrait d'un enrouleur (11) est réglé en fonction d'un matériau de la bobine (1).

7. Procédé selon au moins l'une des revendications précédentes,
**caractérisé en ce que**
le tour (3) se fait dans un premier sens de rotation (5) et/ou le retournement (4) se fait dans le second sens de rotation opposé (6) et/ou le second tour (17) se fait dans le premier sens de rotation (5) selon un angle de rotation (8, 9, 18) dans la gamme d'env. 45° à 135°.

8. Procédé selon au moins l'une des revendications précédentes,
**caractérisé en ce que**
le tour (3) se fait dans un premier sens de rotation (5) et/ou le retournement (4) se fait dans le second sens de rotation opposé (6) et/ou le second tour (17) se fait dans le premier sens de rotation (5) selon respectivement le même angle de rotation (8, 9, 18).

9. Procédé selon au moins l'une des revendications précédentes,
**caractérisé en ce qu'**
il y a une pause entre le tour (3) et le retournement (4) consécutif de la bobine (1) ou entre le tour (3) et le second tour (17) consécutif de la bobine (1) avec une durée dans une gamme d'env. 100 s à 300 s.

10. Procédé selon au moins l'une des revendications précédentes,
**caractérisé en ce qu'**
il débute par un tour initial (3) de la bobine (1) env. 100 s à 300 s après le retrait d'un enrouleur (11).

11. Procédé selon au moins l'une des revendications précédentes,
**caractérisé en ce que**
la bobine (1) se compose d'un acier à haute teneur en carbone, d'un acier trempé sous presse, d'un acier multiphase ou d'un acier Advanced High Strength Steel Grade (AHSS).

12. Procédé selon au moins l'une des revendications précédentes,
**caractérisé en ce que**
la bobine (1) est extraite (10) d'un enrouleur (11) avant le tour (3) et/ou liée (15) et/ou pesée (14) et/ou la bobine (1) est déposée dans un roulement à collerette (16) après le retournement (4) ou après le second tour (17).

13. Procédé selon au moins l'une des revendications précédentes,
**caractérisé en ce que**
la bobine (1) est prélevée et/ou cerclée (15) et/ou pesée (14) et/ou marquée et/ou mesurée.

14. Procédé selon au moins l'une des revendications précédentes,
réalisé
lors de la transition de phase de la bobine (1) d'austénite en ferrite.
